# FASCICULE DE BREVET EUROPEEN

(11) **EP 0 694 746 B1**
(45) Date de publication et mention de la délivrance du brevet: **19.04.2000**
(21) Numéro de dépôt: 95401774.5
(22) Date de dépôt: 26.07.1995
(51) Int. Cl.: F25J 3/04

(54) **Procédé de production d'un gaz sous pression à débit variable**
Verfahren zur Herstellung von Druckgas mit variabelen Mengen
Process for the production of a gas under pressure in variable quantities

(30) Priorité: 29.07.1994 FR 9409481
(43) Date de publication de la demande: 31.01.1996
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Grenier, Maurice, F-75018 Paris (FR)
(74) Mandataire: Le Moenner, Gabriel

(56) Documents cités:
- AT-A- 383 884
- FR-A- 2 685 460
- PATENT ABSTRACTS OF JAPAN vol. 015, no. 069 (M-1083) 19 Février 1991 & JP-A-02 293 575 (KOBE STEEL LTD.) 4 Décembre 1990
- PATENT ABSTRACTS OF JAPAN vol. 18, no. 217 (M-1594) 19 Avril 1994 & JP-A-06 011 254 (TOKYO REINETSU SANGYO K.K.) 21 Janvier 1994

## Description

La présente invention est relative à un procédé de production d'un gaz sous pression à débit variable, du type dans lequel on distille de l'air dans une installation de distillation d'air comprenant un appareil de distillation comprenant une colonne moyenne pression et une colonne basse pression opérant à une basse pression et une ligne d'échange thermique pour refroidir l'air par échange de chaleur avec des produits provenant de l'appareil de distillation ; on soutire du liquide de cet appareil, on le stocke dans un récipient sous une pression voisine de la pression atmosphérique et égale à la basse pression, on amène le liquide stocké à une pression de vaporisation, on le vaporise et on le réchauffe sous cette pression dans la ligne d'échange thermique pour former le gaz sous pression, cette vaporisation et ce réchauffement s'accompagnant d'une liquéfaction d'air dans ses passages de liquéfaction d'air de la ligne d'échange thermique ; et dans lequel :
- lors d'une augmentation de la demande du gaz sous pression par rapport au débit nominal, on soutire l'excès demandé, sous forme liquide, du récipient de stockage du liquide soutiré, on l'amène à la pression de vaporisation, et on le vaporise sous cette pression dans la ligne d'échange thermique, et on stocke une quantité correspondante d'air liquéfié par ladite vaporisation dans un récipient de stockage d'air liquide, sous une pression de stockage au moins égale à la pression de fonctionnement de la colonne moyenne pression.

Dans le présent mémoire, les pressions indiquées sont des pressions absolues. De plus, on entend par "condensation" et "vaporisation" soit une condensation ou une vaporisation proprement dite, soit une pseudo-condensation ou une pseudo-vaporisation, selon que les pressions sont sub-critiques ou super-critiques.

Les procédés de ce type (voir par exemple le brevet français FR-A-1.158.639) sont parfois appelés "procédés à pompe et à bascule air-oxygène ou air-azote". L'invention s'applique particulièrement aux procédés dits "à paliers décalés", dont les exemples sont décrits dans les demandes de brevet français FR-A-2.674.011 ; FR-A-2.688.052 et FR-A-2.692.664 et FR-A-2.721.383. Ces procédés, dans lesquels la liquéfaction de l'air s'effectue à une température inférieure à la température de vaporisation de l'oxygène sous sa pression de vaporisation, présentent des avantages intéressants tant du point de vue de la consommation en énergie spécifique, c'est-à-dire de l'énergie nécessaire pour produire une quantité donnée d'oxygène gazeux sous pression.

L'invention a pour but de fournir des moyens permettant de satisfaire à une demande variable en oxygène sous pression de façon particulièrement simple et sans dégradation sensible des performances, ni sur le plan thermique, c'est-à-dire de l'équilibre de la ligne d'échange thermique, ni sur celui de la distillation de l'air.

FR-A-1.158.639 décrit un procédé de production d'oxygène sous pression dans lequel de l'oxygène liquide stocké à basse pression est pompé puis vaporisé dans un échangeur de chaleur contre un débit d'air dont une quantité variable est condensée. L'air condensé est stocké et envoyé à la colonne basse pression en débit constant. L'air destiné à la colonne moyenne pression se refroidit dans un autre échangeur de chaleur contre les gaz froids de l'appareil.

J-A-02293575 divulgue un procédé de production d'oxygène sous pression dans lequel de l'oxygène liquide stocké à basse pression est pompé puis vaporisé dans un échangeur de chaleur contre un débit d'air qui s'y condense. Un débit constant d'air condensé est envoyé à la colonne moyenne pression. Le reste de l'air destiné à celle-ci est refroidi dans un autre échangeur de chaleur.

A cet effet, l'invention a pour objet un procédé selon la revendication 1.

Ce procédé peut comporter une ou plusieurs des caractéristiques suivantes :
- le palier de stockage d'air liquide est à une pression voisine de la pression à laquelle s'effectue ladite liquéfaction d'air ;
- le récipient de stockage d'air liquide est à une pression comprise entre 30 x 10⁵ Pa et 35 x 10⁵ Pa environ ;
- la totalité du liquide vaporisé est soutirée du récipient de stockage de liquide ;
- on effectue ladite liquéfaction d'air à une température inférieure à la température de vaporisation du liquide sous ladite pression de vaporisation, et on évacue au moins un produit liquide de l'installation ; et
- on comprime l'air destiné au récipient de stockage d'air liquide à ladite pression de stockage et le reste de l'air à une haute pression supérieure à cette pression de stockage.

L'invention a également pour objet une installation de production d'un gaz sous pression à débit variable selon la revendication 11.

Suivant d'autres caractéristiques de l'installation :
- le récipient de stockage d'air liquide est relié auxdits passages de liquéfaction d'air par l'intermédiaire d'une vanne de détente ;
- les moyens de compression comprennent un compresseur d'air principal suivi d'une soufflante adaptée pour surpresser une fraction de l'air non destinée au récipient de stockage d'air liquide.

Des exemples de mise en oeuvre de l'invention vont maintenant être décrits en regard des dessins annexés sur lesquels :
- la figure 1 représente schématiquement une installation de production d'oxygène gazeux sous pression à débit variable conforme à l'invention ; et
- la figure 2 est une vue analogue d'une variante.

L'installation de distillation d'air représentée à la figure 1 comprend essentiellement : un compresseur d'air 1, un appareil 2 d'épuration de l'air comprimé en eau et en CO₂ par adsorption, cet appareil comprenant deux bouteilles d'adsorption 2A, 2B dont l'une fonctionne en adsorption pendant que l'autre est en cours de régénération, un ensemble turbine soufflante 3 comprenant une turbine de détente 4 et une soufflante ou surpresseur 5 dont les arbres sont couplés, la soufflante étant éventuellement équipée d'un réfrigérant (non représenté), un échangeur de chaleur 6 constituant la ligne d'échange thermique de l'installation, une double colonne de distillation 7 comprenant une colonne moyenne pression 8 surmontée d'une colonne basse pression 9, avec un vaporiseur-condenseur 10 mettant la vapeur de tête (azote) de la colonne 8 en relation d'échange thermique avec le liquide de cuve (oxygène) de la colonne 9, et un réservoir d'oxygène liquide 11 dont le fond est relié à une pompe d'oxygène liquide 12 et un réservoir d'air liquide 13.

Cette installation est principalement destinée à fournir, via une conduite 15, de l'oxygène gazeux sous une haute pression prédéterminée, qui peut être comprise entre environ 13 x 10⁵ Pa et quelques mégaPascal.

Pour cela, de l'oxygène liquide, soutiré de la cuve de la colonne 9 via une conduite 16 équipée d'une vanne 17 de régulation du niveau de liquide dans la cuve de la colonne 9, est stocké dans le réservoir 11. De l'oxygène liquide soutiré de ce réservoir est amené à la haute pression de vaporisation par la pompe 12 à l'état liquide, puis vaporisé et réchauffé sous cette haute pression dans des passages 18 de la ligne d'échange 6.

La chaleur nécessaire à cette vaporisation et à ce réchauffage, ainsi qu'au réchauffage et éventuellement à la vaporisation d'autres fluides soutirés de la double colonne, est fournie par l'air à distiller, dans les conditions suivantes :

La totalité de l'air à distiller est comprimée par le compresseur 1 à une pression supérieure à la moyenne pression de la colonne 8 mais inférieure à la haute pression. Puis l'air, prérefroidi au voisinage de la température ambiante en 19 et refroidi à une température comprise entre +5°C et +25°C en 20, est épuré dans l'une, 2A par exemple, des bouteilles d'adsorption, et surpressé en totalité à la haute pression par le surpresseur 5, lequel est entraîné par la turbine 4.

L'air est alors introduit au bout chaud de l'échangeur 6 et refroidi en totalité jusqu'à une température intermédiaire. A cette température, une fraction de l'air poursuit son refroidissement et est liquéfiée dans des passages 21 de l'échangeur, puis est sortie de la ligne d'échange et envoyée dans le réservoir 13 via une conduite 22.

De l'air liquide soutiré de ce réservoir 13 via une conduite 24 est sous-refroidi dans la partie froide de la ligne d'échange 6, puis est détendu à la basse pression dans une vanne de détente 25 à ouverture réglable et introduit à un niveau intermédiaire dans la colonne 9. En variante, une partie de l'air liquide peut être détendue à la moyenne pression et introduite dans la colonne 8.

Le reste de l'air surpressé en 5 est détendu à la moyenne pression dans la turbine 4 puis envoyé directement, via une conduite 26, à la base de la colonne 8.

On reconnaît par ailleurs sur la figure 1 les conduites habituelles des installations à double colonne, celle représentée étant du type dit "à minaret", c'est-à-dire avec production d'azote sous la basse pression : les conduites 27 à 29 d'injection dans la colonne 9, à des niveaux croissants de "liquide riche" (air enrichi en oxygène) détendu, de "liquide pauvre inférieur" (azote impur) détendu et de "liquide pauvre supérieur" (azote pratiquement pur) détendu, respectivement, ces trois fluides étant respectivement soutirés à la base, en un point intermédiaire et au sommet de la colonne 8, et les conduites 30 de soutirage d'azote gazeux partant du sommet de la colonne 9 et 31 d'évacuation du gaz résiduaire (azote impur) partant du niveau d'injection du liquide pauvre inférieur. L'azote basse pression est réchauffé dans des passages 32 de l'échangeur 6 puis évacué via une conduite 33, tandis que le gaz résiduaire W, après réchauffement dans des passages 34 de l'échangeur, est utilisé pour régénérer une bouteille d'adsorption, la bouteille 2B dans l'exemple considéré, avant d'être évacué via une conduite 35.

On a encore représenté sur la figure 1 une conduite 36 d'évacuation d'oxygène liquide de l'installation piquée sur la conduite de refoulement de la pompe 12.

La haute pression d'air, au refoulement de la soufflante, est comprise entre 25 x 10⁵ Pa environ et la pression de condensation de l'air par vaporisation de l'oxygène sous la haute pression d'oxygène. Comme expliqué dans d'autres demandes de brevet qui décrivent des procédés "à pompe" et "à paliers décalés", c'est-à-dire dans lesquels, comme dans la présente invention, l'air qui apporte la chaleur de vaporisation de l'oxygène se condense au-dessous de la température de vaporisation de cet oxygène, le bilan frigorifique de l'installation est équilibré, avec un écart de température au bout chaud de la ligne d'échange thermique de l'ordre de 3°C, en soutirant de l'installation au moins un produit, ici de l'oxygène, sous forme liquide, via la conduite 36.

En fonctionnement nominal, le niveau de liquide dans le réservoir 13 est constant, ainsi que celui du réservoir 11.

Lorsque la demande en oxygène gazeux sous pression, sur la conduite de production 15, varie, on maintient constant le débit d'air comprimé par le compresseur 1, ainsi que la pression de refoulement de ce compresseur, et on procède de la manière suivante.

Lorsque la demande en oxygène diminue, on augmente l'ouverture de la vanne 25 afin d'accroître la quantité de liquide dans la colonne 9. Pour maintenir le niveau de liquide en cuve de cette colonne, la vanne 17 s'ouvre, de sorte qu'un débit accru d'oxygène liquide est envoyé dans le réservoir 11.

L'air liquide contenu dans le réservoir 13 étant à la haute pression, sa chaleur latente de liquéfaction est faible, de sorte que le débit supplémentaire d'air liquide envoyé dans la colonne 9 est sensiblement plus grand que le débit supplémentaire d'oxygène que l'on soutire de celle-ci. Il est d'autant plus grand que la pression de l'air liquide est plus élevée. Par suite, la quantité de gaz froids produite par la double colonne et envoyée dans la ligne d'échange thermique augmente, compensant d'autant la réduction de la quantité de froid envoyée dans cette dernière du fait de la baisse de la demande en oxygène gazeux et, par conséquent, du débit d'oxygène vaporisé dans les passages 18, cette baisse étant obtenue en réduisant la vitesse de la pompe 12.

Par conséquent, le niveau de liquide monte dans le réservoir 11 et il baisse dans ce réservoir 13.

Il est à noter que l'ajout d'air liquide supplémentaire nécessite une augmentation de la puissance de distillation dans la double colonne 7, ce qui est obtenu grâce au fait que la diminution du débit d'oxygène liquide vaporisé en 6 provoque une augmentation du débit gazeux introduit dans la colonne 8.

Inversement, lors d'une augmentation de la demande en oxygène gazeux, on réduit l'ouverture de la vanne 25, ce qui réduit le débit d'air liquide envoyé dans la colonne 9, la vanne 17 se ferme, et on augmente la vitesse de la pompe 12. Ainsi, le niveau de liquide baisse dans le réservoir11 et augmente dans le réservoir 13.

Pour des raisons analogues à ce qui a été expliqué plus haut, ceci a pour conséquence une baisse de la quantité de gaz froids envoyée dans la ligne d'échange thermique, cette baisse compensant dans une large mesure l'augmentation de la quantité de froid introduite dans cette dernière du fait du débit supplémentaire d'oxygène liquide à vaporiser.

On comprend qu'il est avantageux de stocker l'air liquide en 13 à la pression la plus élevée possible, pour amplifier les phénomènes expliqués ci-dessus. Toutefois, pour des raisons technologiques ou parce que la haute pression d'air est super-critique, on peut, en variante, détendre l'air liquide dans une vanne de détente 37 prévue dans la conduite 22, avant de l'introduire dans le réservoir 13, jusqu'à une pression intermédiaire entre la haute pression d'air et la moyenne pression de la colonne 8.

Dans le cas où l'air liquide est stocké à une pression intermédiaire, il est intéressant, du point de vue énergétique, de ne pas comprimer à la haute pression l'air destiné au récipient de stockage 13. Ainsi, dans la variante de la figure 2, cet air est prélevé à la sortie de l'appareil 2 via une conduite 38, refroidi et liquéfié dans des passages supplémentaires 21A de la ligne d'échange, et envoyé comme précédemment au récipient 13 via la conduite 22.

Les passages de liquéfaction 21 de l'air sous la haute pression sont équipés, au bout froid de la ligne d'échange, d'une vanne de détente 25A, et les passages de sous-refroidissement de l'air liquide soutiré du récipient 13 sont équipés, au même bout froid, de la vanne de détente 25.

Dans cette variante, c'est la commande des vannes 25 et 25A qui assure le fonctionnement de la bascule air/oxygène, analogue par ailleurs à ce qui a été décrit plus haut en regard de la figure 1.

La gamme de pressions optimales, du point de vue de l'équilibre thermique de la ligne d'échange 6 et de celui des conditions de distillation, est comprise entre 30 x 10⁵ Pa et 35 x 10⁵ Pa environ.

L'invention s'applique également au cas où le liquide soutiré est de l'azote, de l'argon ou un autre liquide.

## Revendications

1. Procédé de production d'un gaz sous pression à débit variable, du type dans lequel on distille de l'air dans une installation de distillation d'air comprenant un appareil de distillation (7) comprenant une colonne moyenne pression (8) et une colonne basse pression (9) opérant à une basse pression et une ligne d'échange thermique (6) pour refroidir l'air par échange de chaleur avec des produits provenant de l'appareil de distillation; on soutire du liquide de cet appareil, on le stocke dans un récipient (11) sous une pression voisine de la pression atmosphérique et égale à la basse pression, on amène le liquide stocké à une pression de vaporisation, on le vaporise et on le réchauffe sous cette pression dans la ligne d'échange thermique pour former le gaz sous pression, cette vaporisation et ce réchauffement s'accompagnant d'une liquéfaction d'air dans ses passages de liquéfaction d'air de la ligne d'échange thermique; et dans lequel :
- lors d'une augmentation de la demande du gaz sous pression par rapport au débit nominal, on soutire l'excès demandé, sous forme liquide, du récipient de stockage du liquide soutiré (11), on l'amène (en 12) à la pression de vaporisation, et on le vaporise sous cette pression (en 18) dans la ligne d'échange thermique (6), et on stocke une quantité correspondante d'air liquéfié par ladite vaporisation dans un récipient de stockage d'air liquide (13), sous une pression de stockage au, moins égale à la pression de fonctionnement de la colonne moyenne pression.
caractérisé en ce que l'on stocke l'air liquide sous une pression de stockage de préférence nettement supérieure à la pression de la colonne moyenne pression et en ce que l'on envoie des gaz riches en azote (30, 31) de la colonne basse pression (9) à la ligne d'échange thermique et lors d'une réduction de la demande du gaz sous pression par rapport au débit nominal, on soutire de l'appareil de distillation, sous forme liquide, l'excédent produit par cet appareil, on envoie ce liquide dans le récipient (11) de stockage de liquide, et on introduit dans l'appareil de distillation (7) une quantité additionnelle correspondante d'air liquide préalablement stocké (13).

2. Procédé selon la revendication 1, caractérisé en ce que le récipient de stockage d'air liquide (13) est à une pression voisine de la pression à laquelle s'effectue ladite liquéfaction d'air.

3. Procédé selon la revendication 1 ou 2, caractérisé en ce que le récipient de stockage d'air liquide (13) est à une pression comprise entre 30 x 10⁵ Pa et 35 x 10⁵ Pa environ.

4. Procédé selon l'une quelconque des revendications 1 à 3, caractérisé en ce que la totalité du liquide vaporisé est soutirée du récipient de stockage de liquide (11).

5. Procédé selon l'une quelconque des revendications 1 à 4, caractérisé en ce que l'on effectue ladite liquéfaction d'air à une température inférieure à la température de vaporisation du liquide soutiré sous ladite pression de vaporisation, et on évacue au moins un produit liquide de l'installation.

6. Procédé selon l'une quelconque des revendications 1 à 5, caractérisé en ce qu'on comprime (en 1) l'air (38) destiné au récipient (13) de stockage d'air liquide à ladite pression de stockage et le reste de l'air à une haute pression supérieure à cette pression de stockage.

7. Procédé selon l'une des revendications 1 à 6 dans lequel on envoie tout l'air destiné à l'appareil de distillation (7) à la ligne d'échange thermique (6) où il se refroidit.

8. Procédé selon l'une des revendications 1 à 7, dans lequel on varie la quantité de liquide envoyé à la ligne d'échange thermique en variant la vitesse d'une pompe (12) qui sert à amener le liquide à la pression de vaporisation.

9. Procédé selon l'une des revendications 1 à 8 dans lequel un compresseur (1) sert à comprimer l'air destiné à l'appareil et lorsque la demande en gaz sous pression varie, on maintient constant le débit d'air comprimé par le compresseur.

10. Procédé selon l'une des revendications 1 à 9 dans lequel on envoie la quantité additionnelle correspondante d'air liquide à la colonne basse pression.

11. Installation de production d'un gaz sous pression à débit variable, du type comprenant un appareil de distillation d'air (7) comprenant une colonne moyenne pression (8) et une colonne basse pression (9), une ligne d'échange thermique (6) pour refroidir l'air par échange de chaleur avec des produits provenant de l'appareil de distillation, des moyens (16, 17) pour soutirer du liquide de cet appareil; des moyens (1, 5) pour amener au moins une fraction de l'air à distiller à une haute pression, et l'envoyer dans des passages (21; 21,21A) de liquéfaction d'air de la ligne d'échange thermique, un récipient (11) de stockage de liquide sous une pression voisine de la pression atmosphérique relié à l'appareil de distillation (7) et muni de moyens (12) pour soutirer du liquide à débit réglable, l'amener à la pression de vaporisation et l'envoyer dans des passages (18) de vaporisation de la ligne d'échange thermique, et un récipient (13) de stockage d'air liquide relié en amont aux passages (21; 21A) de liquéfaction d'air de la ligne d'échange thermique et, en aval, via des moyens de détente (25), à l'appareil de distillation,
caractérisée en ce que le récipient (13) de stockage d'air liquide se trouve sous une pression nettement supérieure à la plus forte pression de fonctionnement de l'appareil de distillation (7), les moyens de détente sont à débit réglable et en ce qu'elle comprend des moyens (30, 31) pour envoyer des gaz riches en azote de la colonne basse pression (9) à la ligne d'échange thermique.

12. Installation selon la revendication 11, caractérisée en ce que le récipient (11) de stockage du liquide est interposé entre l'appareil de distillation d'air (7) et des moyens (12) pour amener à la pression de vaporisation la totalité du liquide à vaporiser.

13. Installation selon l'une des revendications 11 ou 12, caractérisée en ce que le récipient de stockage d'air liquide (13) est relié auxdits passages de liquéfaction d'air (21 ; 21A) par l'intermédiaire d'une vanne de détente (37).

14. Installation selon l'une quelconque des revendications 11 à 13, caractérisée en ce que les moyens de compression (1, 5) comprennent un compresseur d'air principal (1) suivi d'une soufflante (5) adaptée pour surpresser une fraction de l'air non destinée au récipient (13) de stockage d'air liquide.

15. Installation selon l'une des revendications 11 à 14 comprenant des moyens (1, 5) pour envoyer tout l'air destiné à la distillation à la ligne d'échange thermique (6).

## Patentansprüche

1. Verfahren zur Herstellung eines unter Druck stehenden Gases mit variabler Durchflußmenge des Typs, bei dem man Luft in einer Luftdestillationsanlage mit einer Destillationsapparatur (7) mit einer Mitteldrucksäule (8), einer bei niedrigem Druck betriebenen Niederdrucksäule (9) und einer Wärmeaustauschleitung (6) zum Abkühlen der Luft durch Wärmeaustausch mit aus der Destillationsapparatur stammenden Produkten destilliert; Flüssigkeit aus dieser Apparatur abzieht und in einem Behälter (11) unter einem Druck, der in der Nähe des Normaldrucks liegt und gleich dem niedrigen Druck ist, speichert, die gespeicherte Flüssigkeit auf einen Verdampfungsdruck bringt, verdampft und unter diesem Druck in dieser Wärmeaustauschleitung erwärmt und so das unter Druck stehende Gas erhält, wobei mit der Verdampfung und Erwärmung eine Verflüssigung von Luft in den Luftverflüssigungspassagen der Wärmeaustauschleitung einhergeht; und:
- bei einem Anstieg des Bedarfs an dem unter Druck stehenden Gas in bezug auf die Nominaldurchflußmenge den erforderlichen Überschuß in flüssiger Form aus dem Speicherbehälter (11) für abgezogene Flüssigkeit abzieht, auf den Verdampfungsdruck bringt (bei 12) und unter diesem Druck (bei 18) in der Wärmeaustauschleitung (6) verdampft und eine entsprechende Menge an durch diese Verdampfung verflüssigter Luft in einem Speicherbehälter (13) für flüssige Luft unter einem Speicherdruck, der mindestens gleich dem Arbeitsdruck der Mitteldrucksäule ist, speichert,
dadurch gekennzeichnet, daß man die flüssige Luft unter einem Speicherdruck, der vorzugsweise deutlich über dem Druck der Mitteldrucksäule liegt, speichert, stickstoffreiche Gase (30, 31) aus der Niederdrucksäule (9) der Wärmeaustauschleitung zuführt, bei einer Abnahme des Bedarfs an dem unter Druck stehenden Gas in bezug auf die Nominaldurchflußmenge den von dieser Apparatur erzeugten Überschuß in flüssiger Form aus der Destillationsapparatur abzieht, diese Flüssigkeit in den Flüssigkeitsspeicherbehälter (11) einleitet und in die Destillationsapparatur (7) eine entsprechende zusätzliche Menge an vorher gespeicherter flüssiger Luft (13) einleitet.

2. Verfahren nach Anspruch 1, dadurch gekennzeichnet, daß sich der Speicherbehälter (13) für flüssige Luft bei einem Druck befindet, der in der Nähe desjenigen Drucks liegt, bei dem die Luftverflüssigung erfolgt.

3. Verfahren nach Anspruch 1 oder 2, dadurch gekennzeichnet, daß sich der Speicherbehälter (13) für flüssige Luft bei einem Druck zwischen etwa 30 x 10⁵ Pa und 35 x 10⁵ Pa befindet.

4. Verfahren nach einem der Ansprüche 1 bis 3, dadurch gekennzeichnet, daß man aus dem Flüssigkeitsspeicherbehälter (11) die gesamte verdampfte Flüssigkeit abzieht.

5. Verfahren nach einem der Ansprüche 1 bis 4, dadurch gekennzeichnet, daß man die Luftverflüssigung bei einer Temperatur vornimmt, die unter der Verdampfungstemperatur der abgezogenen Flüssigkeit bei dem Verdampfungsdruck liegt, und mindestens ein flüssiges Produkt aus der Anlage ausschleust.

6. Verfahren nach einem der Ansprüche 1 bis 5, dadurch gekennzeichnet, daß man (bei 1) für den Speicherbehälter (13) für flüssige Luft bestimmte Luft (38) auf den Speicherdruck und den Rest der Luft auf einen über diesem Speicherdruck liegenden hohen Druck verdichtet.

7. Verfahren nach einem der Ansprüche 1 bis 6, bei dem man die gesamte für die Destillationsapparatur (7) bestimmte Luft der Wärmeaustauschleitung (6) zuführt und dort abkühlt.

8. Verfahren nach einem der Ansprüche 1 bis 7, bei dem man die der Wärmeaustauschleitung zugeführte Flüssigkeitsmenge variiert, indem man die Drehzahl einer Pumpe (12), die dazu dient, die Flüssigkeit auf den Verdampfungsdruck zu bringen, variiert.

9. Verfahren nach einem der Ansprüche 1 bis 8, bei dem man einen Verdichter (1), der zur Verdichtung der für die Aparatur bestimmten Luft dient, verwendet und im Fall einer Schwankung des Bedarfs an unter Druck stehendem Gas den Durchsatz der vom Verdichter verdichteten Luft konstant hält.

10. Verfahren nach einem der Ansprüche 1 bis 9, bei dem man die entsprechende zusätzliche Menge an flüssiger Luft der Niederdrucksäule zuführt.

11. Anlage zur Herstellung eines unter Druck stehenden Gases mit variabler Durchflußmenge des Typs mit einer Luftdestillationsapparatur (7) mit einer Mitteldrucksäule (8) und einer Niederdrucksäule (9), einer Wärmeaustauschleitung (6) zum Abkühlen der Luft durch Wärmeaustausch mit den aus der Destillationsapparatur stammenden Produkten, Einrichtungen (16, 17) zum Abziehen der Flussigkeit aus dieser Apparatur Einrichtungen (5) zum Bringen von zumindest einem Teil der zu destillierenden Luft auf einen hohen Druck und zum Einleiten der Luft in die Luftverflüssigungspassagen (21; 21, 21A) der Wärmeaustauschleitung, einem mit der Destillationsapparatur (7) verbundenen und mit Einrichtungen (12) zum Abziehen der Flüssigkeit mit regulierbarer Durchflußmenge, zum Bringen der Flüssigkeit auf den Verdampfungsdruck und zum Einleiten der Flüssigkeit in die Verdampfungspassagen (18) der Wärmeaustauschleitung versehenen Behälter (11) zum Speichern von Flüssigkeit unter einem Druck, der in der Nähe des Normaldrucks liegt, und einem Behälter (13) zur Speicherung von flüssiger Luft, der stromaufwärts mit den Luftverflüssigungspassagen (21; 21A) der Wärmeaustauschleitung und stromabwärts über Entspannungseinrichtungen (25) mit der Destillationsapparatur verbunden ist,
dadurch gekennzeichnet, daß sich der Speicherbehälter (13) für flüssige Luft bei einem Druck befindet, der deutlich höher als der höchste Betriebsdruck der Destillationsapparatur (7) ist, die Entspannungsmittel bezüglich der Durchflußmenge regulierbar sind und daß sie Einrichtungen (30, 31) zum Zuführen von stickstoffreichen Gasen aus der Niederdrucksäule (9) zur Wärmeaustauschleitung enthält.

12. Anlage nach Anspruch 11, dadurch gekennzeichnet, daß der Flüssigkeitsspeicherbehälter (11) zwischen der Luftdestillationsapparatur (7) und den Einrichtungen (12) zum Bringen der gesamten zu verdampfenden Flüssigkeit auf den Verdampfungsdruck angeordnet ist.

13. Anlage nach Anspruch 11 oder 12, dadurch gekennzeichnet, daß der Speicherbehälter (13) für flüssige Luft über ein Entspannungsventil (37) mit den Luftverflüssigungspassagen (21; 21A) verbunden ist.

14. Anlage nach einem der Ansprüche 11 bis 13, dadurch gekennzeichnet, daß die Verdichtungseinrichtungen (1, 5) einen Hauptluftverdichter (1) und ein nachfolgendes Gebläse (5) zum Nachverdichten eines nicht für den Speicherbehälter (13) für flüssige Luft vorgesehenen Luftanteils umfassen.

15. Anlage nach einem der Ansprüche 11 bis 14 mit Einrichtungen (1, 5) zum Zuführen der gesamten für die Destillation bestimmten Luft zur Wärmeaustauschleitung (6).

## Claims

1. Method for producing a gas under pressure at variable flow rate, of the type in which air is distilled in an air distillation installation comprising a distillation apparatus (7) comprising an intermediate-pressure column (8) and a low-pressure column (9) operating at low pressure, and a heat-exchange line (6) for cooling air by heat exchange with products originating from the distillation apparatus; liquid is withdrawn from this apparatus, it is stored in a container (11) at a pressure close to atmospheric pressure and equal to the low pressure, the stored liquid is brought to a vaporization pressure, it is vaporized and it is heated at this pressure in the heat-exchange line in order to form the pressurized gas, this vaporization and this heating being accompanied by liquefaction of air in its air-liquefaction passages of the heat-exchange line; and in which:
- in the event of an increase in the demand for the pressurized gas compared to the nominal flow rate, the required excess is withdrawn in liquid form from the withdrawn-liquid storage container (11), it is brought (at 12) to the vaporization pressure and it is vaporized at this pressure (at 18) in the heat-exchange line (6), and a corresponding quantity of air liquified by the said vaporization is stored in a liquid-air storage container (13), at a storage pressure at least equal to the operating pressure of the intermediate-pressure column,
characterized in that the liquid air is stored at a storage pressure of preferably greater than the pressure of the intermediate-pressure column and in that nitrogen-rich gases (30, 31) are sent from the low-pressure column (9) to the heat-exchange line and in the event of a reduction in demand for pressurized gas compared to the nominal output, the excess produced by the distillation apparatus is withdrawn in liquid form from this apparatus, this liquid is sent into the liquid storage container (11) and a corresponding additional quantity of previously stored liquid air (13) is introduced into the distillation apparatus (7).

2. Method according to Claim 1, characterized in that the liquid-air storage container (13) is at a pressure close to the pressure at which the said air liquefaction takes place.

3. Method according to Claim 1 or 2, characterized in that the liquid-air storage container (13) is at a pressure between approximately 30 H 10⁵ Pa and 35 H 10⁵ Pa.

4. Method according to any one of Claims 1 to 3 characterized in that all the vaporized liquid is withdrawn from the liquid-storage container (11).

5. Method according to any one of Claims 1 to 4, characterized in that the said liquefaction of air is carried out at a temperature below the vaporization temperature of the liquid withdrawn at the said vaporization pressure, and at least one liquid product is removed from the installation.

6. Method according to any one of Claims 1 to 5, characterized in that the air (38) intended for the liquid-air storage container (13) is compressed (at 1) to the said storage pressure and the rest of the air is compressed to a high pressure higher than this storage pressure.

7. Method according to one of Claims 1 to 6, in which all the air intended for the distillation apparatus (7) is sent to the heat-exchange line (6) where it cools.

8. Method according to one of Claims 1 to 7, in which the amount of liquid sent to the heat-exchange line is varied by varying the speed of a pump (12) which serves to bring the liquid to the vaporization pressure.

9. Method according to one of Claims 1 to 8, in which a compressor (1) serves to compress the air intended for the apparatus and, when the demand for pressurized gas varies, the flow rate of air compressed by the compressor is kept constant.

10. Method according to one of Claims 1 to 9, in which the corresponding additional amount of liquid air is sent to the low-pressure column.

11. Plant for production of a gas under pressure at variable flow rate, of the type comprising an air distillation apparatus (7) comprising an intermediate-pressure column (8) and a low-pressure column (9), a heat-exchange line (6) for cooling the air by heat exchange with products originating from the distillation apparatus, means (16, 17) for withdrawing liquid from the apparatus; means (5) for bringing at least a fraction of the air to be distilled to a high pressure, and sending it into air-liquefaction packages (21; 21, 21A) of the heat-exchange line, a liquid-storage container (11) at a pressure close to atmospheric pressure, connected to the distillation apparatus (7) and provided with means (12) for withdrawing liquid at adjustable flow rate, bringing it to the vaporization pressure and sending it into vaporization passages (18) of the heat-exchange line, and a liquid-air storage container (13) connected upstream to the air-liquefaction passages (21; 21A) of the heat-exchange line and, downstream, via pressure-reduction means (25), to the distillation apparatus, characterized in that the liquid-air storage container (13) is at a markedly higher pressure than the highest operating pressure of the distillation apparatus (7), the expansion means are expansion means with adjustable flow rate and in that the plant includes means (30, 31) for sending nitrogen-rich gases from the low-pressure column (9) to the heat-exchange line.

12. Plant according to Claim 11, characterized in that the container (11) for storing the liquid is interposed between the air-distillation apparatus (7) and means (12) for bringing all the liquid to be vaporized to the vaporization pressure.

13. Plant according to either of Claims 11 and 12, characterized in that the liquid-air storage container (13) is connected to the said air-liquefaction passages (21; 21A) via a pressure-reducer valve (37).

14. Plant according to any one of Claims 11 to 13, characterized in that the compression means (1, 5) comprises a main air compressor (1) followed by a blower (5) designed to supercharge a fraction of the air not intended for the liquid-air storage container (13).

15. Plant according to one of Claims 11 to 14, comprising means (1, 5) for sending all the air intended for the heat-exchange line (6).
